# EUROPÄISCHE PATENTSCHRIFT

(11) **EP 0 853 688 B1**
(45) Veröffentlichungstag und Bekanntmachung des Hinweises auf die Patenterteilung: **09.06.1999**
(21) Anmeldenummer: 96931067.1
(22) Anmeldetag: 10.09.1996
(51) Int. Cl.: C25B 9/00, C25B 11/12, C25B 11/03, C25B 3/00

(54) **ELEKTROLYTISCHE PLATTENSTAPELZELLE**
ELECTROLYTIC PLATE STACK CELL
CELLULE ELECTROLYTIQUE A EMPILEMENT DE PLAQUES

(30) Priorität: 12.09.1995 DE 19533773
(43) Veröffentlichungstag der Anmeldung: 22.07.1998
(73) Patentinhaber: BASF AKTIENGESELLSCHAFT, 67056 Ludwigshafen (DE)
(72) Erfinder: PÜTTER, Hermann, D-67433 Neustadt (DE); HANNEBAUM, Heinz, D-67069 Ludwigshafen (DE)
(74) Vertreter: Isenbruck, Günter, Dr.
(86) Internationale Anmeldenummer: EP9603970
(87) Internationale Veröffentlichungsnummer: WO9710370

(56) Entgegenhaltungen:
- EP-A- 0 629 015
- DE-A- 1 917 438
- US-A- 3 654 120
- DATABASE WPI Section Ch, Week 8815 Derwent Publications Ltd., London, GB; Class A88, AN 88-101326 XP002018947 & JP,A,63 050 490 (EBARA MFG KK) , 3.März 1988

## Beschreibung

Die vorliegende Erfindung bezieht sich auf eine neuartige Plattenstapelzelle und auf ein Verfahren zur Elektrolyse von Stoffen.

Elektrolysezellen werden in der modernen Chemie in einer Vielfalt von Gestaltungen für eine Vielzahl von Aufgaben eingesetzt. Ein Überblick über die Konstruktionsmöglichkeiten von Elektrolysezellen findet sich zum Beispiel in D. Pletcher, F. Walsh, Industrial Electrochemistry, 2. Auflage, 1990, London, S. 60ff.

Eine häufig benutzte Form von Elektrolysezellen ist die Plattenstapelzelle. Eine einfache Anordnung davon ist die Kapillarspaltzelle. Häufig werden dabei die Elektroden und entsprechende Trennelemente filterpressenartig angeordnet. Bei diesem Zellentyp sind mehrere Elektrodenplatten parallel zueinander angeordnet und durch Abstandsmedien wie Abstandhalter oder Diaphragmen getrennt. Die Zwischenräume sind mit einer oder mehreren Elektrolytphasen gefüllt. Eine sogenannte ungeteilte Zelle beinhaltet meist nur eine Elektrolytphase, eine geteilte Zelle weist zwei oder mehrere solcher Phasen auf. In aller Regel sind die den Elektroden benachbarten Phasen flüssig. Es können aber auch sogenannte Festkörperelektrolyten wie Ionenaustauschermembranen als Elektrolytphasen eingesetzt werden. Wird die Elektrode dabei direkt auf die Ionenaustauschermembran aufgebracht, z.B. in Form einer elektrokatalytischen und feinporösen Schicht, so sind zusätzliche Kontaktierungen nötig, die einerseits als Stromkollektoren, andererseits als Stofftransportförderer ausgebildet sein müssen. Die einzelnen Elektroden können parallel (monopolar) oder seriell (bipolar) geschaltet werden. Im Rahmen der Erfindung werden ausschließlich Zellen mit bipolarer Schaltung der Stapelelektroden betrachtet.

Um einen möglichst hohen Stoffumsatz in Elektrolysezellen zu erreichen, soll der Elektrolyt nach allgemeiner Lehre derart an die Elektroden herangeführt werden, daß ein optimaler Stofftransport erreicht wird. Bei Flüssigelektrolyten wird häufig vorgeschlagen, die Elektrolytflüssigkeit parallel zu den Elektroden strömen zu lassen.

Die Raum-Zeit-Ausbeute und die Selektivität der Elektrolyse hängen neben der Anströmung der Elektroden auch von den verwendeten Elektrodenmaterialien ab. Diese beeinflussen Haltbarkeit, Größe und Gewicht der Zelle maßgeblich.

In bekannten Plattenstapelzellen werden die Elektroden in der Regel als massive Platten, zum Beispiel Graphitscheiben ausgebildet. Derartige Elektroden haben vielfältige Nachteile, die sich aus der Massivität des Materials ergeben, zum Beispiel die gegenüber einem porösen Material verminderte Oberfläche und den damit einhergehenden verminderten Stoffumsatz, höheres Gewicht und größeren Raumbedarf.

Aufgabe der vorliegenden Erfindung ist somit die Bereitstellung einer Plattenstapelzelle mit erhöhter Raum-Zeit-Ausbeute, hoher Selektivität, geringem Gewicht und Raumbedarf, die möglichst einfach herzustellen und zu betreiben ist. Eine weitere Aufgabe der Erfindung ist die Bereitstellung von Elektrolyseverfahren mit hoher Raum-Zeit-Ausbeute und hoher Selektivität.

Die Lösung geht aus von einer Plattenstapelzelle mit seriell geschalteten Stapelelektroden. Die Plattenstapelzelle ist dann dadurch gekennzeichnet, daß mindestens eine Stapelelektrode aus einer Graphitfilzplatte, einer Kohlefilzplatte, einem Gewebe mit Kohlenstoff-bedeckter Eduktkontaktfläche oder einem porösen Festkörper mit Kohlenstoff-bedeckter Eduktkontaktfläche besteht oder ein solches Material enthält, und daß die Wanderung von Elektrolytionen aufgrund des elektrischen Potentialgefälles durch diese kohlenstoffhaltige Stapelelktrode behindert oder verhindert wird.

Die Verfahrensaufgabe wird durch ein Elektrolyseverfahren unter Verwendung der oben definierten Plattenstapelzelle gelöst.

Im Rahmen der Erfindung wird eine Plattenstapelzelle mit seriell (bipolar) geschalteten Stapelelektroden bereitgestellt, wobei mindestens eine Stapelelektrode aus einer Graphitfilzplatte, einer Kohlefilzplatte, einem Gewebe mit Kohlenstoff-bedeckter Eduktkontaktfläche oder einem porösen Festkörper mit Kohlenstoff-bedeckter Eduktkontaktfläche besteht oder ein solches Material enthält.

Zur Verwendung im Rahmen der vorliegenden Erfindung geeignete Filze sind im Handel erhältlich. Dabei können sowohl Graphitfilze wie auch Kohlefilze eingesetzt werden, wobei sich beide Filzarten vor allem durch die Struktur des Kohlenstoffs unterscheiden. Statt oder neben den beschriebenen Filzen können auch andere poröse Materialien verwendet werden, deren Kontaktflächen mit dem Edukt vollständig oder weitgehend mit Kohlenstoff bedeckt sind. Kontaktflächen sind dabei diejenigen äußeren und inneren Oberflächen, mit denen das zu elektrolysierende Edukt bei der Elektrolysereaktion in Kontakt kommt. Diese Materialien können dabei vollständig aus Kohlenstoff bestehen wie etwa Kohlenstoffgewebe, Kohlenstoffnetze oder poröse Kohlenstoffestkörper. Es können aber auch Träger aus anderen Materialien verwendet werden, deren Kontaktfläche mit dem Edukt ganz oder überwiegend mit Kohlenstoff bedeckt ist.

Die Elektrode kann ganz aus den genannten Materialien gefertigt sein oder eine oder mehrere weitere Schichten aufweisen. Diese Schichten können zum Beispiel der Stabilität der Anordnung dienen.

Vorzugsweise ist die Plattenstapelzelle, insbesondere die Elektroden selbst und der Elektrolyt, so gestaltet, daß möglichst wenig, im Idealfall keine Elektrolytionen aufgrund des elektrischen Potentialgefälles durch die oben beschriebene erfindungsgemäße kohlenstoffhaltige Stapelelektrode wandern. Der Strom innerhalb der Elektrode soll möglichst ausschließlich durch Elektronen, nicht durch Ionen bewirkt werden. Je nach den gegebenen Elektrolysebedingungen, insbesondere dem verwendeten Elektrolyten, kann es sogar nötig sein, diese Wanderung von Elektrolytionen durch die kohlenstoffhaltigen Stapelelektroden hindurch zu beschränken oder zu unterbinden, um eine nennenswerte Elektrolysereaktion an diesen Stapelelektroden zu erzielen.

Das kann dadurch erreicht werden, daß die oben beschriebene kohlenstoffhaltige Stapelelektrode von einem Festkörperelektrolyten umgeben ist. Als Festkörperelektrolyt kann grundsätzlich jedes für diese Funktion bekannte Material verwendet werden. Bevorzugt werden Ionenaustauschermembranen eingesetzt.

Dabei wird neben dem Festkörperelektrolyten auch eine flüssige Elektrolytphase verwendet, die die Elektrolyseedukte enthält. Diese flüssige Phase enthält vorzugsweise keine freien Leitungsionen oder nur noch geringe Mengen davon. Damit wird auschließlich oder nahezu ausschließlich ein elektronischer Strom in der Elektrode erreicht. Der ionische Strom zwischen den Elektroden wird dann ganz oder weitgehend von Ionen dargestellt, die in dem Festkörperelektrolyten gebunden, d.h. sich nicht aufgrund des Potentialgefälles durch die kohlenstoffhaltige Stapelelektrode hindurch frei bewegen.

Für die Verwendung neben Festkörperelektrolyten geeignete Elektrolytflüssigkeiten enthalten weniger als 10 Gew.-% Leitsalze, vorzugsweise weniger als 3 Gew.-%. Bevorzugte Lösemittel sind organische Stoffe wie Methanol, Ethanol, DMF, Essigsäure, Ameisensäure oder Acetonitril.

Die Stapelelektroden können auch durch elektrolytgefüllte Festkörper voneinander getrennt werden. Als elektrolytgefüllter Festkörper kann insbesondere ein elektrolytgefülltes Gewebe oder Netz oder ein Diaphragma verwendet werden.

Die Unterbindung der Elektrolytionenwanderung gemäß dem Potentialgefälle durch die Stapelelektrode hindurch kann dabei dadurch behindert oder unterbunden werden, daß die oben beschriebene kohlenstoffhaltige Stapelelektrode eine zusätzliche, die Wanderung der Elektrolytionen gemäß dem Potentialgefälle durch diese Elektrode behindernde oder verhindernde Schicht enthält. Diese Schicht besteht vorzugsweise aus Graphitpappe. Es können aber auch Metallfolien eingesetzt werden. Diese Maßnahmen können unabhängig von der Beschaffenheit des Elektrolyten getroffen werden, also auch zusätzlich zu einem Festkörperelektrolyten.

Es ist aber auch möglich, die Stapelelektrode in ihrer Porengröße oder in ihrer Durchlässigkeit, z.B. durch Imprägnierung, so zu gestalten, daß die Elektrolytionen möglichst überhaupt nicht durchgelassen werden.

Die erfindungsgemäßen Plattenstapelzellen bieten einen erhöhten Stoffumsatz und eine verbesserte Selektivität. Daneben beanspruchen diese Stapelzellen nur etwa 20% bis 70% des Stapelraums herkömmlicher Graphitplattenstapelzellen. Die Raumersparnis ist naturgemäß auch mit einer entsprechenden Gewichtsersparnis verbunden. Bei den erfindungsgemäßen Zellen spielt die Anströmung der einzelnen Elektroden nur eine untergeordnete Rolle. Es kann somit auch auf aufwendige Maßnahmen zur Verbesserung des Stofftransportes an den Elektroden verzichtet werden, ohne daß die Raum-Zeit-Ausbeute in meßbarem Ausmaß beeinträchtigt würde.

Erfindungsgemäß können die beschriebenen Plattenstapelzellen in Elektrolyseverfahren eingesetzt werden. Ein derartiges Elektrolyseverfahren ist insbesondere zur Oxidation von Aromaten wie substituierten Benzolen, substituierten Toluolen und substituierten oder unsubstituierten Naphthalinen geeignet. Diese Substanzen sind in der flüssigen Elektrolytphase der Plattenstapelzelle enthalten.

Besonders bevorzugt sind Verfahren zur Methoxylierung von 4-Methoxytoluol, p-Xylol, p-tert.-Butyltoluol, 2-Methylnaphthalin, Anisol oder Hydrochinondimethylether. Diese Stoffe können mit dem erfindungsgemäßen Verfahren auch acyloxyliert werden.

Ein anderes bevorzugtes Verfahren bezieht sich auf die anodische Dimerisierung von substituierten Benzolen, substituierten Toluolen und substituierten oder unsubstituierten Naphthalinen, wobei die genannten Substanzen vorzugsweise mit C₁- bis C₅-Alkylketten substituiert sind. Vorteilhaft kann das erfindungsgemäße Verfahren auch zur Methoxylierung oder Hydroxylierung von Carbonylverbindungen, insbesondere von Cyclohexanon, Aceton, Butanon oder substituierten Benzophenonen eingesetzt werden.

Ein anderes bevorzugtes erfindungsgemäßes Verfahren ist die Oxidation von Alkoholen oder Carbonylverbindungen zu Carbonsäuren, z.B. von Butindiol zu Acetylendicarbonsäure oder von Propargylalkohol zu Propiolsäure.

Die erfindungsgemäßen Plattenstapelzellen können vorteilhafterweise auch zur Funktionalisierung von Amiden, insbesondere von Dimethylformiat zu Methoxymethyl-methylformamid.

Vorteilhaft ist auch die Oxidation, Reduktion oder Funktionalisierung von Heterocyclen mit dem erfindungsgemäßen oben beschriebenen Verfahren.

Dabei kann insbesondere Furan zu Dimethoxydihydrofuran oder N-Methylpyrrolidon-2 zu 5-Methoxy-N-methylpyrrolidon-2 umgesetzt werden.

### BEISPIELE

### Beispiel 1

### Methoxylierung von p-Xylol

P-Xylol wurde in einer erfindungsgemäßen Plattenstapelzelle methoxyliert. Die Elektrolysezelle enthielt einen Stapel von 6 Ringscheiben aus dem Graphitfilz Typ RVG 1000 der Firma Deutsche Carbone mit einer Dicke von 3 mm, einem inneren Durchmesser von 30 mm und einem äußeren Durchmesser von 140 mm. Als Träger für die Elektrolytphase wurden zwischen den Elektrodenplatten Ringscheiben aus Polypropylen-Filternetzen mit einer Dicke von 1,8 mm angebracht. Diese Zelle war in eine Umlaufapparatur integriert, in der die flüssige Elektrolytlösung, bestehend aus einer Mischung von 450 g zu methoxylierendem p-Xylol, 30 g Natriumbenzolsulfonat, sowie 2520 g Methanol umgepumpt wurde.

Die Elektrolyse wurde bei einer Temperatur von etwa 30 °C bis 40 °C, einer Spannung von 5 V bis 6 V und einer Stromstärke von etwa 5 A durchgeführt bis eine, an der Wasserstoffentwicklung an der Kathode gemessene Strommenge von 4,4 F pro mol p-Xylol eingesetzt war.

Der Stoffumsatz betrug 99%, die Stromausbeute 74% bei einer Ausbeute von 71% Tolylaldehyddimethylacetal und 24% Tolylmethylether.

### Beispiel 2

### Elektrolyse von Cyclohexanon

Der Plattenstapel bestand aus 12 Ringscheiben aus Graphitfilz des Typs RVG 2003 der Firma Deutsche Carbone mit einer Dicke von 3 mm, einem inneren Durchmesser von 30 mm und einem äußeren Durchmesser von 140 mm. Zwischen den Platten wurde jeweils eine 2 mm dicke Schicht aus Graphitpappe des Typs Sigraflex der Firma Sigri und ein Filternetz aus Polypropylen angeordnet. Diese Zwischenlagen waren ebenfalls als Ringscheiben ausgebildet.

Der Elektrolyt bestand aus 600 g zu elektrolysierendem Cyclohexanon, 2259 g Methanol, 66 g Wasser, 15 Kaliumiodid und 60 g Kaliumhydroxid (43%ig).

Die Elektrolysetemperatur betrug 15 °C bis 20 °C, die Stromstärke betrug etwa 5 A. Die Elektrolyse wurde nach einem Ladungstransport von 2,2 F pro mol Cyclohexanon abgebrochen.

Es wurde ein Stoffumsatz von 97% erreicht. Die Ausbeute an 1-Hydroxycyclohexanon-dimethylketal-2 betrug 71%. Dieses Produkt wurde nach Abdestillieren des Methanols und Abtrennen des Leitsalzes in reiner Form durch Destillation erhalten. Dabei betrug der Jodgehalt des Ketals weniger als 1 ppm.

### Vergleichsbeispiel zu Beispiel 2

Zum Vergleich wurde Cyclohexanon in einer herkömmlichen Elektrolysezelle mit einem Plattenstapel aus 11 Ringscheiben behandelt. Die Ringscheiben bestanden aus plangeschliffenem massivem Graphit mit einer Welligkeit kleiner 0,1 mm und hatten eine Dicke von 5 mm, einen inneren Durchmesser von 30 mm und einen äußeren Durchmesser von 140 mm. Die Elektrodenscheiben waren im Abstand von 0,5 mm voneinander in der Zelle angeordnet, wobei der Plattenabstand durch radial angeordnete Polypropylenstreifen aufrecht erhalten wurde, die weniger als 10% der Elektrodenfläche bedeckten.

Die flüssige Elektrolytlösung bestand aus einer Mischung von 675 g zu elektrolysierendem Cyclohexanon, 1965 g Methanol, 45 g Wasser, 2 g NaOCH₃ und 90 g Kaliumiodid.

Die Elektrolyse wurde bei einer Temperatur von etwa 30 °C bis 40 °C und einer Stromstärke von etwa 5 A durchgeführt bis eine Strommenge von 2,2 F pro mol Cyclohexanon eingesetzt war.

Der Stoffumsatz betrug 98% bei deutlich geringerer Ausbeute von 62% 1-hydroxy-cyclohexanon-dimethylketal-2. Nach dem Abdestillieren von Methanol und dem Abtrennen des Leitsalzes erhält man einen Jodgehalt von etwa 30 ppm in der destillierten Ware.

Die erfindungsgemäße Elektrolysezelle erlaubt somit bei vergleichbarem Energieeinsatz deutlich erhöhte Ausbeuten bei gleichzeitig niedrigerem Einsatz von Kaliumiodid, das zu einem erheblichen Umfang durch das günstigere Kaliumhydroxid ersetzt werden kann. Das führt wiederum zu einem reineren Elektrolyseprodukt.

### Beispiel 3

### Methoxylierung von p-Xylol

Aufbau und Durchführung des Versuchs entsprach Beispiel 1. Statt reiner Graphitfilz-Elektroden wurden aber Elektroden verwendet, die aus einer als Anode geschalteten Schicht von Graphitfilz des Typs Sigratherm GDF 5 der Firma Sigri und aus einer als Kathode geschalteten Schicht von RA2-Folie zusammengesetzt war.

Die Elektrolyse wurde bei 48 °C bis 55 °C und einer Stromstärke von etwa 5 A durchgeführt. Sie wurde bei einem Ladungstransport von 7,5 F pro mol p-Xylol abgebrochen. Dabei wurde bei einem Stoffumsatz von 99% eine Ausbeute von 86% Tolylaldehyddimethylacetal erzielt.

### Vergleichsbeispiel zu Beispiel 3

Statt den oben bei Beispiel 3 beschriebenen Elektroden wurden massive Graphitplatten-Elektroden verwendet, wie sie oben in dem Vergleichsbeispiel zu Beispiel 2 beschrieben wurden. Die Elektrolysebedingungen entsprachen den in Beispiel 3 beschriebenen.

Bei 99% Stoffumsatz betrug die Ausbeute an Tolylaldehyddimethylacetal 77%. Auch die abgewandelte erfindungsgemäße Elektrodenanordnung bietet somit erhebliche Vorteile bei der Raum-Zeit-Ausbeute des Elektrolyseverfahrens.

### Beispiel 4

### Methoxylierung von Dimethylformat (DMF)

Bei dieser erfindungsgemäßen Elektrolysezelle bestand der Plattenstapel aus einer alternierenden Folge von 9 Ringscheiben des Typs RVG 1000 der Firma Deutsche Carbone und 8 Ringscheiben des Typs Nafion 117 der Firma Dupont, die wie in Beispiel 1 beschrieben angeordnet waren. Das Nafion 117 wurde vorher 10 min bei 110°C in DMF gequollen.

Die in die Apparatur vorgelegte Elektrolytflüssigkeit enthielt 584 g DMF und 2560 g Methanol. Die Elektrolysetemperatur betrug 40 °C bis 47 °C, die Zellspannung 5 V bis 6 V und die Stromstärke 3 A bis 5 A.

Es wurde ein Umsatz von DMF von etwa 90 % erreicht. Nach der Abrotation von Methanol wurde eine (Di)methoxy-DMF-Ausbeute von etwa 70% erzielt. Die Selektivität betrug um die 70%; bei nur leicht verringertem Umsatz konnten Selektivitäten von nahe 90% erreicht werden.

Im Dauerversuch wurde nach einer Laufzeit von 390 Stunden bei einem mittleren Stromeinsatz von 1,66 F pro mol DMF eine mittlere Selektivität von 79% erzielt. Die mittlere Stromausbeute lag bei knapp 90% bezogen auf den DMF-Verbrauch.

### Vergleichsbeispiel zu Beispiel 4

Es wurde eine herkömmliche Elektrolysezelle verwendet, wie sie in der Dissertation von R. Grege, Dortmund, 1990, Seiten 8 bis 10, beschrieben ist. Als Zwischenlage zwischen den Elektroden wurde Nafion 117 verwendet, das vorher 10 min bei 110°C in DMF gequollen war.

Die Elektrolysetemperatur betrug 80°C. Die Stromausbeute betrug 95%, der Umsatz von Dimethylformiat lediglich 10%.

Ein zusätzlicher Vorteil der erfindungsgemäßen Zelle gegenüber der von Grege beispielhaft beschriebenen herkömmlichen Zelle ergibt sich aus der einfacheren Montage und Anordnung des Plattenstapels. Vorrichtungen für Halterung und Adjustierung der Graphitplatten entfallen hier vollständig, da die Filzplatten einfach abwechselnd mit Festkörperelektrolyten gestapelt werden. Somit ist die erfindungsgemäße Plattenstapelzelle nicht nur leichter und kleiner, sondern auch wesentlich einfacher aufgebaut.

## Patentansprüche

1. Plattenstapelzelle mit seriell geschalteten Stapelelektroden, **dadurch gekennzeichnet,** daß mindestens eine Stapelelektrode aus einer Graphitfilzplatte, einer Kohlefilzplatte, einem Gewebe mit Kohlenstoff-bedeckter Eduktkontaktfläche oder einem porösen Festkörper mit Kohlenstoff-bedeckter Eduktkontaktfläche besteht oder ein solches Material enthält, und daß die Wanderung von Elektrolytionen aufgrund des elektrischen Potentialgefälles durch diese kohlenstoffhaltige Stapelelektrode behindert oder verhindert wird.

2. Plattenstapelzelle nach Anspruch 1, dadurch gekennzeichnet, daß die die kohlenstoffhaltige Stapelelektrode berührende Elektrolytphase ein Festkörperelektrolyt, insbesondere eine Ionenaustauschermembran ist.

3. Plattenstapelzelle nach Anspruch 2, dadurch gekennzeichnet, daß die flüssige Elektrolytphase keine freien Leitungsionen oder nur noch geringe Mengen von freien Leitungsionen enthält.

4. Plattenstapelzelle nach Anspruch 1, dadurch gekennzeichnet, daß mindestens zwei Stapelelektroden durch einen elektrolytgefüllten Festkörper, insbesondere ein elektrolytgefülltes Gewebe oder Netz oder ein Diaphragma, getrennt sind.

5. Plattenstapelzelle nach einem der vorhergehenden Ansprüche, dadurch gekennzeichnet, daß die kohlenstoffhaltige Stapelelektrode eine zusätzliche, die Wanderung der Elektrolytionen senkrecht durch diese Stapelelektrode behindernde oder verhindernde Schicht, insbesondere aus Graphitpappe, enthält.

6. Elektrolyseverfahren, dadurch gekennzeichnet, daß bei der Elektrolyse mindestens eine Plattenstapelzelle nach einem der vorhergehenden Ansprüche verwendet wird.

7. Verfahren nach Anspruch 6, dadurch gekennzeichnet, daß die flüssige Elektrolytphase in der Plattenstapelzelle aromatische Verbindungen, insbesondere substituierte Benzole, substituierte Toluole oder substituierte oder unsubstituierte Naphthaline enthält und diese oxidiert werden, insbesondere daß die flüssige Elektrolytphase in der Plattenstapelzelle 4-Methoxytoluol, p-Xylol, p-tert.-Butyltoluol, 2-Methylnaphthalin, Anisol oder Hydrochinondimethylether enthält und diese alkoxyliert oder acyloxyliert werden.

8. Verfahren nach Anspruch 6, dadurch gekennzeichnet, daß die flüssige Elektrolytphase in der Plattenstapelzelle substituierte Benzole, substituierte Toluole oder substituierte oder unsubstituierte Naphthaline enthält und diese anodisch dimerisiert werden, wobei die Aromaten vorzugsweise C₁- bis C₅-Alkyl-substituiert sind, oder daß die flüssige Elektrolytphase in der Plattenstapelzelle Carbonylverbindungen, insbesondere Cyclohexanon, Aceton, Butanon oder substituierte Benzophenone enthält und diese methoxyliert oder hydroxyliert werden.

9. Verfahren nach Anspruch 6, dadurch gekennzeichnet, daß die flüssige Elektrolytphase in der Plattenstapelzelle Alkohole oder Carbonylverbindungen enthält und diese zu Carbonsäuren oxidiert werden, z.B. Butindiol zu Acetylendicarbonsäure oder Propargylalkohol zu Propiolsäure, oder daß die flüssige Elektrolytphase in der Plattenstapelzelle Amide enthält und diese funktionalisiert werden, wobei insbesondere Dimethylformiat zu Methoxymethylmethylformamid funktionalisiert wird.

10. Verfahren nach Anspruch 6, dadurch gekennzeichnet, daß die flüssige Elektrolytphase in der Plattenstapelzelle Heterocyclen enthält und diese oxidiert, reduziert oder funktionalisiert werden, wobei insbesondere Furan zu Dimethoxydihydrofuran oder N-Methylpyrrolidon-2 zu 5-Methoxy-N-methylpyrrolidon-2 umgewandelt wird.

## Claims

1. A stacked plate cell having serially connected stacked electrodes, wherein at least one stacked electrode consists of a graphite felt plate, a carbon felt plate, a web having a carbon-covered starting material contact surface or a porous solid having a carbon-covered starting material contact surface or comprises such a material, and wherein the migration of electrolyte ions on account of the electrical potential drop is hindered or prevented by this carbon-containing stacked electrode.

2. A stacked plate cell as claimed in claim 1, wherein the electrolyte phase touching the carbon-containing stacked electrode is a solid electrolyte, in particular an ion exchange membrane.

3. A stacked plate cell as claimed in claim 2, wherein the liquid electrolyte phase contains no free conductive ions or only small amounts of free conductive ions.

4. A stacked plate cell as claimed in claim 1, wherein at least two stacked electrodes are separated by an electrolyte-filled solid, in particular an electrolyte-filled web or gauze or a diaphragm.

5. A stacked plate cell as claimed in one of the preceding claims, wherein the carbon-containing stacked electrode comprises an additional layer hindering or preventing the migration of the electrolyte ions vertically through this stacked electrode, in particular made of graphite board.

6. An electrolysis process, which comprises using at least one stacked plate cell as claimed in one of the preceding claims in the electrolysis.

7. A process as claimed in claim 6, wherein the liquid electrolyte phase in the stacked plate cell comprises aromatic compounds, in particular substituted benzenes, substituted toluenes or substituted or unsubstituted naphthalenes, and these are oxidized, in particular wherein the liquid electrolyte phase in the stacked plate cell comprises 4-methoxytoluene, p-xylene, p-tert-butyltoluene, 2-methylnaphthalene, anisole or hydroquinone dimethyl ether and these are alkoxylated or acyloxylated.

8. A process as claimed in claim 6, wherein the liquid electrolyte phase in the stacked plate cell comprises substituted benzenes, substituted toluenes or substituted or unsubstituted naphthalenes and these are anodically dimerized, the aromatics preferably being C₁-to C₅-alkyl-substituted, or wherein the liquid electrolyte phase in the stacked plate cell comprises carbonyl compounds, in particular cyclohexanone, acetone, butanone or substituted benzophenones, and these are methoxylated or hydroxylated.

9. A process as claimed in claim 6, wherein the liquid electrolyte phase in the stacked plate cell comprises alcohols or carbonyl compounds and these are oxidized to carboxylic acids, eg. butynediol to acetylenedicarboxylic acid or propargyl alcohol to propiolic acid, or wherein the liquid electrolyte phase in the stacked plate cell comprises amides and these are functionalized, dimethylformamide, in particular, being functionalized to methoxymethyl-methylformamide.

10. A process as claimed in claim 6, wherein the liquid electrolyte phase in the stacked plate cell comprises heterocycles and these are oxidized, reduced or functionalized, furan, in particular, being converted to dimethoxydihydrofuran or N-methylpyrrolid-2-one to 5-methoxy-N-methylpyrrolid-2-one.

## Revendications

1. Cellule à empilement de plaques comprenant des électrodes empilées montées en série, caractérisée en ce qu'au moins une électrode empilée est constituée d'une plaque en feutre de graphite, d'une plaque en feutre de charbon, d'un tissu présentant une surface de contact de produit d'émission couverte de carbone ou d'un corps solide poreux à surface de contact de produit d'émission couverte de carbone ou contient une telle matière, et en ce que la migration des ions électrolytiques en raison de la chute de tension électrique soit entravée ou empêchée par cette électrode empilée contenant du carbone.

2. Cellule à empilement de plaques suivant la revendication 1, caractérisée en ce que la phase électrolytique en contact avec l'électrode empilée contenant du carbone est un électrolyte à l'état solide, en particulier une membrane échangeuse d'ions.

3. Cellule à empilement de plaques suivant la revendication 2, caractérisée en ce que la phase électrolytique liquide ne contient pas d'ions conducteurs libres ou seulement encore de faibles quantités d'ions conducteurs libres.

4. Cellule à empilement de plaques suivant la revendication 1, caractérisée en ce qu'au moins deux électrodes empilées sont séparées par un corps solide chargé d'électrolyte, en particulier un tissu ou réseau chargé d'électrolyte ou un diaphragme.

5. Cellule à empilement de plaques suivant l'une des revendications précédentes, caractérisée en ce que l'électrode empilée contenant du carbone contient une couche supplémentaire, qui entrave ou empêche la migration des ions électrolytiques perpendiculairement à travers cette électrode empilée, couche qui est en particulier en carton à base de graphite.

6. Procédé d'électrolyse, caractérisé en ce que, lors de l'électrolyse, on utilise au moins une cellule à empilement de plaques, suivant une des revendications précédentes.

7. Procédé suivant la revendication 6, caractérisé en ce que la phase électrolytique liquide contient dans la cellule à empilement de plaques des composés aromatiques, en particulier des benzènes substitués, des toluènes substitués ou des naphtalènes substitués ou non substitués, et en ce que ceux-ci sont oxydés, et en particulier en ce que la phase électrolytique liquide dans la cellule à empilement de plaques contient du 4-méthoxytoluène, du p-xylène, du p-tert.-butyltoluène, du 2-méthylnaphtalène, de l'anisol ou de l'éther diméthylique d'hydroquinone, et en ce que ceux-ci sont alcoxylés ou acyloxylés.

8. Procédé suivant la revendication 6, caractérisé en ce que la phase électrolytique liquide dans la cellule à empilement de plaques contient des benzènes substitués, des toluènes substitués ou des naphtalènes substitués ou non substitués et en ce que ceux-ci sont dimérisés par voie anodique, les produits aromatiques étant de préférence substitués par de l'alkyle à C₁ en C₅, ou en ce que la phase électrolytique liquide dans la cellule à empilement de plaques contient des composés carbonyle, en particulier de la cyclohexanone, de l'acétone, de la butanone ou des benzophénones substituées et en ce que ceux-ci sont méthoxylés ou hydroxylés.

9. Procédé suivant la revendication 6, caractérisé en ce que la phase électrolytique liquide dans la cellule à empilement de plaques contient des alcools ou des composés carbonyle et en ce que ceux-ci sont oxydés en acides carboxyliques, par exemple du butynediol en acide acétylène-dicarboxylique ou de l'alcool propargylique en acide propiolique, ou en ce que la phase électrolytique liquide contient, dans la cellule à empilement de plaques, des amides et en ce que ceux-ci sont fonctionnalisés, du formiate de diméthyle en particulier étant fonctionnalisé en méthoxyméthylméthylformamide.

10. Procédé suivant la revendication 6, caractérisé en ce que la phase électrolytique liquide dans la cellule à empilement de plaques contient des hétérocycles et en ce que ceux-ci sont oxydés, réduits ou fonctionnalisés, du furanne étant en particulier transformé en diméthoxydehydrofuranne ou de la N-méthylpyrrolidone-2 en 5-méthoxy-N-méthylpyrrolidone-2.
